# FASCICULE DE BREVET EUROPEEN

(11) **EP 0 172 155 B1**
(45) Date de publication et mention de la délivrance du brevet: **10.05.1989**
(21) Numéro de dépôt: 85870107.1
(22) Date de dépôt: 08.08.1985
(51) Int. Cl.: B21C 49/00, B21B 41/00, B65H 20/24

(54) **Dispositif d'accumulation de bande laminée de métal ferro-magnétique**
Vorrichtung zum Speichern von gewalztem Band aus ferromagnetischem Metall
Accumulating apparatus for rolled strip of ferromagnetic metal

(30) Priorité: 14.08.1984 LU 85507
(43) Date de publication de la demande: 19.02.1986
(73) Titulaire: COCKERILL MECHANICAL INDUSTRIES Société Anonyme, B-4100 Seraing (BE)
(72) Inventeur: Vandekerckove, Jean-Marie, F-60140 Billancourt (FR)
(74) Mandataire: van Malderen, Michel

(56) Documents cités:
- US-A- 2 750 187
- US-A- 2 967 007
- US-A- 4 281 784

## Description

La présente invention concerne un dispositif d'accumulation de bande laminée de métal ferromagnétique, notamment de bande de métal laminée à chaud, à froid, revêtue ou non revêtue. Par dispositif d'accumulation, on entend un dispositif qui joue un rôle de "réservoir-tampon", par exemple entre les cages de laminoir et les installations de traitement ultérieur de la bande laminée.

On connaît deux types d'accumulateur de bandes laminée, un premier type d'accumulateur comportant des boucles horizontales et un deuxième type d'accumulateur comportant des boucles verticales. En général, le dispositif d'accumulation consiste en un ou plusieurs cylindres mobiles dits de renvoi sur lesquels passe la bande laminée en l'enveloppant d'un angle d'environ 180°. La bande laminée est généralement supportée par des rouleaux parallèles dont les axes de rotation sont perpendiculaires à la direction du mouvement de la bande. Dans le cas de dispositifs d'accumulation verticaux, la bande laminée passe entre des rouleaux opposés qui empêchent le battement de celle-ci sur lesdits rouleaux; ce qui endommagerait l'état de surface desdites bandes. Un inconvénient notoire des dispositifs d'accumulation connus consiste en ce que la tension exercée sur la bande est élevée et que, pour la limiter, il faut prévoir des dispositifs de soutien, c'est-à-dire des rouleaux de support nombreux. C'est dans le cas de grandes longueurs accumulées que les rouleaux supports doivent être escamotables pour qu'on puisse évacuer la bande du dispositif d'accumulation.

Dans le cas de dispositifs d'accumulation verticaux, la construction est encore plus compliquée étant donné qu'on se trouve en présence de rouleaux opposés qui maintiennent entre eux la bande laminée.

On a ensuite cherché à fournir des dispositifs d'accumulation de bande laminée qui évitent les inconvénients cités. C'est ainsi que le document US-A-4 281 784 décrit un dispositif d'accumulation du type mentionné dans lequel la bande métallique est supportée par effet magnétique par le haut, grâce à un agencement de rouleaux non magnétiques et d'aimants fixes disposés entre ceux-ci. Le document US-A-2 967 007 décrit également un dispositif d'accumulation dans lequel la bande métallique est supportée par des rouleaux magnétiques constitués par des disques magnétiques séparés par des disques en un matériau isolant. Par ailleurs, le document US-A-2 750 187 décrit un dispositif d'accumulation de bande laminée d'un type particulier qui fait appel à des dispositifs magnétiques connus, c'est-à-dire les rouleaux décrits dans US-A-2 967 007 par exemple. Un grave inconvénient de ces rouleaux magnétiques consiste en ce qu'ils attirent également les particules métalliquès qui "collent" à leur périphérie et qui s'incrustent dans la paroi cylindrique ou dans la tôle laminée. Ceci entraîne une usure prématurée du cylindre et un état de surface inacceptable de la bande laminée.

La présente invention vise à fournir un dispositif d'accumulation du type susmentionné destiné à l'accumulation de bande de métal laminée, notamment de métal ferro-magnétique, qui est de construction particulièrement simple.

Un autre but de la présente invention vise à fournir un dispositif d'accumulation de bande de métal laminée, ladite bande étant supportée par effet magnétique, qui présente une conception et une construction différente de celles de l'état de la technique.

La présente invention vise finalement à fournir un dispositif d'accumulation de bande de métal laminée, dans lequel ladite bande est supportée par effet magnétique et qui ne présente pas les inconvénients des installations connues, tels que l'incrustation des particules métalliques dans le cylindre ou la bande de tôle.

Selon la présente invention, le dispositif d'accumulation de bande laminée de métal ferro- magnétique comportant au moins un cylindre de renvoi mobile, une première série de rouleaux destinés au premier brin de la bande laminée et une deuxième série de rouleaux destinés au deuxième brin de la bande laminée, et dans lequel au moins le premier brin de ladite bande est retenu par effet magnétique contre des rouleaux magnétiques extérieurs à la boucle formée par la bande, est caractérisé en ce que lesdits rouleaux magnétiques consistent chacun en un cylindre creux tournant autour de son axe et comportant, à l'intérieur, un ou plusieurs dispositifs de magnétisation fixes qui exercent un effort d'attraction suffisant sur la bande pour l'appliquer contre la paroi extérieure desdits rouleaux magnétiques.

Avantageusement, le dispositif de magnétisation est constitué par des plaquettes de ferrite qui garantissent l'aimantation pendant une durée de vie prolongée. Les aimants fixes occupent, de préférence, une section de 45 à 135°, tout particulièrement de 90 à 135° dans la section du rouleau.

Selon une forme d'exécution préférée, le cylindre creux est constitué par une matière amagnétique ou paramagnétique.

On constate donc que de cette manière, la bande laminée à accumuler dans le dispositif de l'invention est suspendue par effet ferro- magnétique et l'évacuation de la bande hors du dispositif d'accumulation suivant l'invention est notablement facilitée.

Par ailleurs, selon la présente invention, le déplacement du cylindre de renvoi sur lequel est partiellement enroulée la bande laminée peut être supérieur à la distance entre deux rouleaux de suspension, lorsque la bande laminée est engagée sur celui-ci, étant donné que son mouvement n'est plus gêné comme dans certains dispositifs classiques, par les cylindres intérieurs à la boucle.

D'autre part, les particules de métal magnétisé et "collant" au rouleau de suspension peuvent être éliminées facilement, par raclage ou brossage par exemple, de la surface du rouleau ou de la bande, à l'extérieur de la zone magnétisée.

D'autres détails et avantages de la présente invention apparaîtront à la lecture d'une forme d'exécution préférée représentée dans les dessins dans lesquels:
- la figure 1 représente une vue schématique partielle d'un dispositif d'accumulation de bande laminée et
- la figure 2 représente une vue schématique en coupe d'un rouleau de suspension.

En référence aux figures, le dispositif d'accumulation de bande comporte un cylindre de renvoi 1 monté sur un chariot mobile 2 dont le mouvement peut être commandé par un moyen d'entraînement 3 connu en soi. La bande laminée de métal ferro-magnétique 5 provenant par exemple d'une cage de laminoir subit un renvoi d'angle de 180° autour du cylindre de renvoi 1 et est ensuite envoyée soit sur un autre cylindre de renvoi soit vers l'installation de traitement ultérieur. La figure représente un dispositif d'accumulation de bande laminée horizontal mais il est bien évident que la présente invention n'est pas limitée à ce type de dispositif d'accumulation et que celui-ci peut également être disposé verticalement.

La bande laminée 5 est suspendue par effet ferro-magnétique à des rouleaux de suspension 7 qui sont disposés à l'extérieur de la boucle formée par le cylindre de renvoi 1.

On constate aisément que la bande laminée 5 peut aisément être évacuée du dispositif d'accumulation sans que les rouleaux intérieurs ne gênent cette opération.

Par ailleurs, le chariot 2 comportant le cylindre de renvoi 1 peut avantageusement être déplacé pendant que la bande laminée circule, sans que ce mouvement soit gêné par les cylindres intérieurs. En effet, dans les dispositifs d'accumulation connus, le chariot ne peut être déplacé que d'une distance égale à l'espace séparant deux rouleaux sans que le rouleau disposé en aval du cylindre ne doive être escamoté.

Dans le cas d'un dispositif d'accumulation vertical, le dispositif selon la présente invention est notablement simplifié par rapport aux dispositifs connus, étant donné que des rouleaux disposés d'un côté de la bande suffisent pour empêcher les battements de celle-ci, alors que, dans les dispositifs connus, il fallait disposer des rouleaux des deux côtés de la bande.

Selon la présente invention, le rouleau magnétique consiste en un cylindre creux 11 qui tourne autour de son axe et qui est supporté par celui-ci de manière connue en soi, par exemple par des roulements et/ou des bagues. Ledit cylindre creux comporte, à l'intérieur, un ou plusieurs dispositifs de magnétisation 12 qui exercent un effort d'attraction suffisant sur la bande pour appliquer celle-ci contre la paroi dudit cylindre.

Avantageusement, le cylindre creux est constitué par une matière amagnétique ou paramagnétique. De préférence, le dispositif de magnétisation consiste en plusieurs plaquettes de ferrite qui recouvrent un secteur allant de 90 à 135° dans la section du rouleau de suspension magnétique.

Il faut noter que la forme d'exécution décrite n'est donnée qu'à titre d'exemple et que d'autres formes d'exécution qui entrent dans le cadre de la revendication 1 font également partie de la présente invention.

## Revendications

1. Dispositif d'accumulation de bande laminée de métal ferro-magnétique comportant au moins un cylindre de renvoi mobile (1), une première série de rouleaux (7) destinés au premier brin de la bande laminée (5) et une deuxième série de rouleaux (7') destinés au deuxième brin de la bande laminée (5), et dans lequel au moins le premier brin de ladite bande (5) est retenu par effet magnétique contre des rouleaux magnétiques (7) extérieurs à la boucle formée par la bande (5), caractérisé en ce que lesdits rouleaux magnétiques consistent chacun en un cylindre creux (11) tournant autour de son axe et comportant, à l'intérieur, un ou plusieurs dispositifs de magnétisation fixes (12) qui exercent un effort d'attraction suffisant sur la bande (5) pour l'appliquer contre la paroi extérieure desdits rouleaux magnétiques.

2. Dispositif suivant la revendication 1 caractérisé en ce que le dispositif de magnétisation (12) est constitué par des plaquettes de ferrite.

3. Dispositif suivant l'une quelconque des revendications précédentes caractérisé en ce que les aimants fixes (12) occupent un secteur de 45 à 135°, de préférence 90 à 135°, dans la section du rouleau.

4. Dispositif suivant l'une quelconque des revendications précédentes caractérisé en ce que le cylindre creux (11) est constitué par une matière amagnétique ou paramagnétique.

## Patentansprüche

1. Vorrichtung zum Speichern von gewalztem Band aus ferromagnetischem Metall mit mindestens einem beweglichen Umlenkzylinder (1), einer ersten Reihe von Rollen (7), die einem ersten Trumm des gewalzten Bandes (5) zugeordnet sind, und einer zweiten Reihe von Rollen (7'), die einem zweiten Trumm des gewalzten Bandes (5) zugeordnet sind, und wobei mindestens das erste Trumm des Bandes (5) durch Magnetwirkung gegen die magnetischen Rollen (7) außerhalb der von dem Band (5) gebildeten Schleife gehalten wird, dadurch gekennzeichnet, daß die magnetischen Rollen jeweils aus einem Hohlzylinder (11) bestehen, der sich um seine Achse dreht und im Inneren eine oder mehrere feststehende Magnetisierungseinrichtungen (12) aufweist, die eine ausreichende Anziehungswirkung auf das Band (5) ausüben, um es gegen die Außenwand der magnetischen Rollen anzulegen.

2. Vorrichtung nach Anspruch 1, dadurch gekennzeichnet, daß die Magnetisierungseinrichtung (12) durch Ferritplättchen gebildet wird.

3. Vorrichtung nach einem der vorangehenden Ansprüche, dadurch gekennzeichnet, daß die feststehenden Magnete (12) einen Sektor von 45 bis 135°, vorzugsweise von 90 bis 135° im Querschnitt der Rolle einnehmen.

4. Vorrichtung nach einem der vorangehenden Ansprüche, dadurch gekennzeichnet, daß der Hohlzylinder (11) aus amagnetischem oder paramagnetischem Material besteht.

## Claims

1. Apparatus for accumulating a rolled strip of ferromagnetic metal, comprising at least one movable guide cylinder (1), a first series of rollers (7) intended for the first strand of the rolled strip (5) and a second series of rollers (7') intended for the second strand of the rolled strip (5), and in which apparatus at least the first strand of the said strip (5) is retained as result of a magnetic effect against magnetic rollers (7) external to the loop formed by the strip (5), characterized in that the said magnetic rollers each consist of a hollow cylinder (11) rotating about its axis and possessing, on the inside, one or more stationary magnetization devices (12) which exert a sufficient attractive force on the strip (5) to lay it against the outer wall of the said magnetic rollers.

2. Apparatus according to Claim 1, characterized in that the magnetization device (12) consists of ferrite wafers.

3. Apparatus according to either one of the preceding claims, characterized in that the stationary magnets (12) occupy a sector of 45 to 135°, preferably 90 to 135°, over the cross-section of the roller.

4. Apparatus according to any one of the preceding claims, characterized in that the hollow cylinder (11) consists of a nonmagnetic or paramagnetic material.
